# EUROPÄISCHE PATENTSCHRIFT

(11) **EP 0 780 863 B1**
(45) Veröffentlichungstag und Bekanntmachung des Hinweises auf die Patenterteilung: **12.09.2001**
(21) Anmeldenummer: 96120451.8
(22) Anmeldetag: 19.12.1996
(51) Int. Cl.: H01H 13/70

(54) **Vorrichtung zum Herstellen einer elektrischen Verbindung**
Device for establishing an electrical connection
Dispositif pour l'établissement d'une connexion électrique

(30) Priorität: 20.12.1995 DE 19547566
(43) Veröffentlichungstag der Anmeldung: 25.06.1997
(73) Patentinhaber: BECKER GmbH, D-76307 Karlsbad (DE)
(72) Erfinder: Mayer, Werner, 76307 Karlbad (DE)
(74) Vertreter: Westphal, Klaus, Dipl.-Ing.

(56) Entgegenhaltungen:
- DE-A- 3 410 846
- FR-A- 2 576 450
- US-A- 3 603 756
- US-A- 4 654 488

## Beschreibung

Die vorliegende Erfindung betrifft eine Vorrichtung zum Herstellen einer elektrischen Verbindung zwischen benachbarten Leiterstellen einer Schaltplatte mit einer Kontaktmatte aus einem im wesentlichen flächigen Teil, dessen eine Flachseite auf der Schaltplatte angeordnet ist, und aus in den flächigen Teil eingeformten, über dessen andere Flachseite vorstehenden Druckdomen, die jeweils auf ihrer nicht vorstehenden Seite mit einer zur Schaltplatte weisenden Kontaktfläche versehen und relativ zu dem flächigen Teil der Kontaktmatte entgegen einer elastischen Rückstellkraft zwischen einer Ruhestellung und einer die benachbarten Leiterstellen der Schaltplatte elektrisch verbindenden Kontaktstellung verschiebbar sind.

Derartige Vorrichtungen werden in zunehmendem Maße für elektrische Schaltvorgänge eingesetzt, da diese Vorrichtungen kostengünstig herstellbar sind und direkt auf der Schaltplatte geschaltet werden kann, so daß externe Schalt- und Verbindungsmittel entfallen. Wichtig bei diesen Vorrichtungen ist, daß sie eine hohe Betriebssicherheit und lange Lebensdauer aufweisen, insbesondere wenn sie in Einrichtungen in Kraftfahrzeugen wie beispielsweise Autoradios eingesetzt werden.

Bei bekannten Vorrichtungen dieser Art besteht das Problem, daß die beim Betätigen der Druckdome aus dem Raum zwischen Kontaktfläche und Schaltplatte verdrängte Luft bei der Rückkehr des Druckdoms in seine Ruhestellung von der Leiterplatte wieder angesaugt wird. Dadurch werden an der Schaltplatte vorhandene Partikel, insbesondere Staubablagerungen und bei der Herstellung der Schaltplatte durch Bohren, Fräsen, Ritzen und Stanzen entstandene Späne und Fusseln in den Kontaktbereich angesaugt werden. Hierdurch kann die Funktionstüchtigkeit der Vorrichtung beeinträchtigt werden.

Der Erfindung liegt daher die Aufgabe zugrunde, die Vorrichtung der eingangs genannten Art so weiterzubilden, daß diese Nachteile nicht auftreten. Insbesondere soll die Funktionstüchtigkeit dadurch verbessert werden, daß ein Ansaugen von Verunreinigungen in den Kontaktbereich zwischen Druckdom und Schaltplatte weitgehend verhindert wird.

Diese Aufgabe wird erfindungsgemäß dadurch gelöst, daß der Raum zwischen der Kontaktfläche eines Druckdoms und der Schaltplatte über einen Entlüftungskanal mit der von der Schaltplatte abgewandten Seite der Kontaktmatte verbunden ist.

Beim Betätigen des Druckdomes entweicht die aus dem Kontaktraum verdrängte Luft durch den Entlüftungskanal in den Raum zwischen Kontaktmatte und Betätigungselement, welcher weitgehend frei von Verunreinigungen ist, u.a. weil bei der Herstellung der Betätigungselemente keine Späne od.dgl. entstehen. Bei der Rückkehr des Druckdomes in seine Ruhestellung wird die Luft für den Kontaktraum über den Entlüftungskanal aus diesem weitgehend verunreinigungsfreien Raum zwischen Kontaktmatte und Betätigungselement angesaugt. Ein Zusetzen des Kontaktbereichs mit Verunreinigungen wird auf diese Weise weitgehend verhindert und dadurch die Funktionstüchtigkeit der Vorrichtung auf lange Zeit gewährleistet.

Erfindungsgemäß ist der Entlüftungskanal bevorzugt in dem Druckdom ausgebildet, und zwar insbesondere in Form einer zentralen Ausnehmung, welche in der von der Schaltplatte wegweisenden Oberseite des Druckdomes mündet. Der Entlüftungskanal kann so mit einem großen Querschnitt und einer großen Länge ausgebildet sein. Aufgrund dieses großen Volumens des Entlüftungskanals wird sichergestellt, daß die Entlüftung tatsächlich weitgehend über den Entlüftungskanal erfolgt und ein Ansaugen von Luft aus dem Bereich zwischen Kontaktmatte und Schaltplatte verhindert wird.

Nach einer weiteren Ausgestaltung der Erfindung sind die Druckdome an ihrer Oberseite mit einem vorstehenden Federelement versehen, welches zur Abstützung einer Betätigungsvorrichtung für den Druckdom dient. Neben einem Toleranzausgleich zwischen Druckdom und Betätigungsvorrichtung verhindern diese Federelemente zudem ein Klappern der Vorrichtung durch Aufschlagen der Betätigungsvorrichtung auf dem Druckdom bei der Betätigung.

Die Federelemente sind bevorzugt hinterschnittfrei an den Druckdom angeformt. Auf diese Weise wird eine einstückige Herstellung der Federelemente mit dem Druckdom und insbesondere der gesamten Kontaktmatte ermöglicht. Die Herstellungskosten der Vorrichtung werden auf diese Weise gering gehalten. Das Anformen der Federelemente hat zudem den Vorteil, daß separate Entklapperungselemente entfallen.

Nach einer weiteren Ausgestaltung der Erfindung sind die Federelemente als Federlaschen ausgebildet, die zwischen sich die Mündungsöffnung für den Entlüftungskanal ausbilden. Hierdurch wird auf geschickte Weise die Entlüftung des Kontaktraumes mit der Entklapperung und dem Toleranzausgleich der Vorrichtung verknüpft.

Nach einer weiteren Ausgestaltung der Erfindung sind die Druckdome an ihrer Oberseite mit einer über die Oberseite vorstehenden zentralen Erhöhung versehen. Diese Erhöhung kann insbesondere durch kuppel- oder wellenförmige oder durch dachartig abgeschrägte Ausbildung der Oberseite der Druckdome gebildet sein. Durch diese Ausgestaltung ergibt sich eine nicht ebene Kontaktfläche zwischen Druckdom und Betätigungselement. Bei einem wippenartigen Betätigungselement hat dies den Vorteil, daß die Kontaktfläche des Betätigungselements auf der zugeordneten Kontaktfläche des Druckdomes abrollt. Dadurch wird gewährleistet, daß die Krafteinleitung in den Druckdom stets im wesentlichen zentral erfolgt und daher Scherkräfte vermieden werden, wie sie bei ebener Ausgestaltung der Oberfläche der Druckdome auftreten.

Aufgrund der üblicherweise hohen Reibung des Kontaktmattenmaterials kann die wippenartige Betätigungseinrichtung nämlich nicht auf den Druckdom entlanggleiten. Bei bekannten Vorrichtungen werden daher Gleitelemente zwischen Kontaktmatte und Betätigungselement zwischengelegt, was herstellungstechnisch aufwendig und kostenintensiv ist. Außerdem geht die anfänglich flächige Kontaktauflage zwischen Betätigungselement und Druckdom beim Betätigen der bekannten Vorrichtungen in eine linienartige Kontaktauflage über, wobei die Kontaktlinie außerhalb des Zentrums des Druckdoms verläuft. Es treten daher starke Scherkräfte auf, die zu einem Verkippen des Druckdomes führen können.

Anstelle der zentralen Erhöhung auf der Oberseite des Druckdomes kann selbstverständlich auch das Betätigungselement mit einer Erhöhung versehen sein, die an der Oberseite des Druckdomes zentral angreift. Auch in diesem Fall erfolgt die Krafteinleitung in den Druckdom zentral, so daß das Auftreten von Scherkräften weitgehend verhindert wird.

Nach einer weiteren Ausgestaltung der Erfindung sind bei einer Vorrichtung mit Paaren aus jeweils zwei Druckdomen, welche alternativ über ein wippenartiges Element betätigbar sind, die Druckdome im Querschnitt im wesentlichen oval geformt, wobei die Längsachse des Ovals jeweils in Richtung der Verbindungslinie der Druckdome des Paares verläuft. Durch diese Ausgestaltung der Druckdome eines solchen Paares wird ein Verkippen des Druckdomes aufgrund von Scherkräften, die beim Betätigen des wippenartigen Elementes auftreten können, verhindert. Dadurch wird eine ordnungsgemäße Betätigung des Druckdomes einschließlich der üblicherweise damit verbundenen taktilen Rückmeldung gewährleistet.

Ein weiterer Vorteil dieser Ausgestaltung besteht darin, daß das bei einfachem Tasten übliche Kraft-Weg-Diagramm auch bei wippenartigen Betätigungselementen eingehalten werden kann, und zwar auch dann, wenn der Dreh- bzw. Kippunkt der Wippe einen großen Abstand zu der Schaltplatte aufweist.

Ein Ausführungsbeispiel der Erfindung ist in der Zeichnung dargestellt und nachfolgend beschrieben. Es zeigen, jeweils in schematischer Darstellung:
- Fig. 1: einen Querschnitt durch einen Druckdom,
- Fig. 2: eine Draufsicht auf die Oberseite des Druckdomes von Fig. 1,
- Fig. 3: eine Seitenansicht einer Schaltwippe in teilweise geschnittener Darstellung und
- Fig. 4: die Schaltwippe von Fig. 3 in gekipptem Zustand.

Der in den Fig. 1 und 2 dargestellte Druckdom 1 weist im wesentlichen die Form eines Zylinders mit ovaler Grundfläche auf und ist mit einer zentralen Ausnehmung 2 versehen. An der Oberseite 3 des Druckdoms 1 sind zwei Federlaschen 4 angeformt, die im wesentlichen eine halbkuppelartige Form aufweisen und zwischen sich eine Öffnung 5 ausbilden, die mit der zentralen Ausnehmung 2 des Druckdomes 1 verbunden ist.

Im unteren Bereich des Druckdomes 1 ist eine um diesen umlaufende Schürze 6 angeformt, welche den Druckdom mit dem flächigen Teil 7 der hier im ganzen nicht dargestellten Kontaktmatte verbindet. Die Unterseite 8 des Druckdoms 1 ist als Kontaktfläche ausgebildet und in bezug auf die Unterseite 9 des flächigen Teiles 7 der Kontaktmatte zurückversetzt. Auf diese Weise weist die Kontaktfläche 8 bei auf einer Schaltplatte aufsitzender Unterseite 9 der Kontaktmatte einen Abstand zur Schaltplatte auf.

Die Schürze 6 im unteren Bereich des Druckdomes 1 ist elastisch ausgebildet und wirkt als Rückstellelement, welches den Druckdom 1 in seiner Ruhestellung hält, in welcher die Kontaktfläche 8 einen Abstand zu der hier nicht dargestellten Schaltplatte aufweist. Durch Ausüben eines nach unten gerichteten Druckes auf den Druckdom 1 wird dieser entgegen der durch die Schürze 6 erzeugten Rückstellkraft in Richtung auf die Schaltplatte bewegt, bis die Kontaktfläche 8 auf der Schaltplatte aufsitzt. Auf diese Weise können zwei auf der Schaltplatte vorhandene Leiterstellen über die Kontaktfläche 8 elektrisch verbunden werden. Bei Überwinden der Rückstellkraft wird üblicherweise eine taktile Rückmeldung an den Benutzer erzeugt.

Bei der Bewegung des Druckdomes 1 in Richtung auf die Schaltplatte wird die in dem Raum 10 zwischen Kontaktfläche 8 und Schaltplatte vorhandene Luft über die Ausnehmung 2 und die Öffnung 5 in den Bereich zwischen dem hier nicht dargestellten Betätigungselement für den Druckdom 1 und die Kontaktmatte abgeleitet. Sobald die nach unten gerichtete Kraft nicht mehr auf den Druckdom 1 wirkt, wird dieser aufgrund der Elastizität der Schürze 6 wieder nach oben bewegt. Bei dieser Bewegung wird über die Öffnung 5 und die Ausnehmung 2 Luft aus dem Raum zwischen Betätigungselement und Kontaktmatte angesaugt, um den Raum 10 zwischen Kontaktfläche 8 und Schaltplatte wieder zu füllen. Ein Ansaugen von Luft aus dem Bereich zwischen Kontaktmatte und Schaltplatte wird dadurch weitgehend vermieden.

Die Federlaschen 4 an der Oberseite 3 des Druckdomes 1 sind hinterschnittfrei ausgebildet und können daher mit dem Druckdom 1 und der Kontaktmatte einstückig hergestellt werden. Durch ihre Elastizität wirken die Federlaschen 4 einerseits als Toleranzausgleich zwischen Betätigungselement und Druckdom und verhindern andererseits ein Klappern bei der Betätigung des Druckdomes.

Bei den in den Fig. 3 und 4 dargestellten Wippschaltern sind die Druckdome entsprechend den Fig. 1 und 2 ausgebildet. Näher dargestellt ist hier das wippenartige Betätigungselement 11, welches mit einem Abschnitt 12 in einer Führungsaufnahme 13 sitzt. Der Abschnitt 12 stützt sich auf den beiden Druckdomen 1 ab und wird bei Betätigung der Wippe 11 über den Abschnitt 14 in der einen oder anderen Richtung gegenüber der Führungsaufnahme 13 verkippt. Um sicherzustellen, daß die Wippe 11 tatsächlich verkippt und nur einer der beiden Druckdome 1 betätigt wird, ist die Wippe 11 des weiteren mit einem Ansatz 15 versehen, der sich bei Betätigung der Wippe mit einem gewölbten Abschnitt auf einer Auflage 16 abstützt und auf dieser abrollt.

Wie man den Fig. 3 und 4 entnehmen kann, sind die beiden Druckdome 1 an ihrer Oberseite 3 mit einer durch die Federlaschen 4 gebildeten Wölbung versehen, auf welcher eine Angriffsfläche 17 der Wippe 11 angreift. Beim Verkippen der Wippe 11 in der Führungsaufnahme 13 rollt die Angriffsfläche 17 daher auf den Federlaschen 4 der Druckdome 1 ab, wodurch die Erzeugung von Scherkräften auf die Druckdome 1 weitgehend verhindert wird. Hierdurch und durch die ovale Ausbildung der Druckdome 1 wird ein Verkippen der Druckdome 1 bei Betätigung durch die Wippe 11 verhindert und eine ordnungsgemäße Betätigung, verbunden mit einer taktilen Rückmeldung durch Überwindung der Rückstellkraft der Schürze 6, sichergestellt. Das Kraft-Weg-Diagramm der Druckdome 1 entspricht bei der Wippe 11 daher dem Kraft-Weg-Diagramm eines von einem einfachen Taster betätigten Druckdomes, und damit auch die Haptik.

Für die Kontaktmatte wird bevorzugt Silikon verwendet, was sich hinsichtlich der Herstellung, der Haltbarkeit und der Betriebssicherheit als vorteilhaft erwiesen hat.

### Bezugszeichenliste:

- I: Längsachse
- 1: Druckdom
- 2: Ausnehmung
- 3: Oberseite von 1
- 4: Federlasche
- 5: Öffnung
- 6: Schürze
- 7: flächiger Teil
- 8: Kontaktfläche
- 9: Unterseite
- 10: Raum
- 11: Wippe
- 12: Abschnitt von 11
- 13: Führungsaufnahme
- 14: Abschnitt von 11
- 15: Ansatz
- 16: Auflage
- 17: Angriffsfläche

## Patentansprüche

1. Vorrichtung zum Herstellen einer elektrischen Verbindung zwischen benachbarten Leiterstellen einer Schaltplatte mit einer Kontaktmatte aus einem im wesentlichen flächigen Teil (7), dessen eine Flachseite (9) auf der Schaltplatte angeordnet ist, und aus in den flächigen Teil (7) eingeformten, über dessen andere Flachseite vorstehenden Druckdomen (1), die jeweils auf ihrer nicht vorstehenden Seite mit einer zur Schaltplatte weisenden Kontaktfläche (8) versehen und relativ zu dem flächigen Teil (7) der Kontaktmatte entgegen einer elastischen Rückstellkraft zwischen einer Ruhestellung und einer die benachbarten Leiterstellen der Schaltplatte elektrisch verbindenden Kontaktstellung verschiebbar sind,
**dadurch gekennzeichnet,**
**daß** der Raum (10) zwischen der Kontaktfläche (8) eines Druckdomes (1) und der Schaltplatte über einen Entlüftungskanal (2) mit der von der Schaltplatte abgewandten Seite der Kontaktmatte verbunden ist.

2. Vorrichtung nach Anspruch 1, **dadurch gekennzeichnet, daß** der Entlüftungskanal (2) jeweils in dem Druckdom (1) ausgebildet ist.

3. Vorrichtung nach Anspruch 2, **dadurch gekennzeichnet, daß** der Entlüftungskanal als zentrale Ausnehmung (2) ausgeführt ist.

4. Vorrichtung nach Anspruch 2 oder 3, **dadurch gekennzeichnet, daß** der Entlüftungskanal (2) an der von der Schaltplatte wegweisenden Oberseite (3) des Druckdomes (1) mündet.

5. Vorrichtung nach einem der vorhergehenden Ansprüche, **dadurch gekennzeichnet, daß** die Druckdome (1) an ihrer Oberseite (3) mit einem vorstehenden Federelement (4) versehen sind, welches zur Abstützung einer Betätigungsvorrichtung (11) für den Druckdom dient.

6. Vorrichtung nach Anspruch 5, **dadurch gekennzeichnet, daß** das Federelement (4) hinterschnittfrei an den Druckdom (1) angeformt ist.

7. Vorrichtung nach Anspruch 5 oder 6, **dadurch gekennzeichnet, daß** als Federelement Federlaschen (4) vorgesehen sind, die zwischen sich die Mündungsöffnung (5) für den Entlüftungskanal (2) ausbilden.

8. Vorrichtung nach einem der vorhergehenden Ansprüche, dadurch gekennmzeichnet, daß die Druckdome (1) an ihrer Oberseite (3) mit einer über die Oberseite (3) vorstehenden zentralen Erhöhung (4) versehen sind.

9. Vorrichtung nach Anspruch 8, **dadurch gekennzeichnet, daß** die Oberseite (3) der Druckdome (1) kuppel- oder wellenförmig ausgebildet ist.

10. Vorrichtung nach Anspruch 8, **dadurch gekennzeichnet, daß** die Oberseite der Druckdome (1) dachartig abgeschrägt ausgebildet ist.

11. Vorrichtung nach einem der vorhergehenden Ansprüche, **dadurch gekennzeichnet, daß** Paare von Druckdomen (1) vorhanden sind, welche alternativ über ein wippenartiges Element (11) betätigbar sind, und daß die Druckdome (1) eines solchen Paares im Querschnitt im wesentlichen ovale Form aufweisen, wobei die Längsachse I des Ovals jeweils in Richtung der Verbindungslinie der Druckdome (1) eines jeden Paares verläuft.

12. Vorrichtung nach einem der vorhergehenden Ansprüche, **dadurch gekennzeichnet, daß** die Kontaktmatte im wesentlichen aus Silikon besteht.

## Claims

1. A device for producing an electrical connection between adjacent conductor points on a circuit board, having a contact mat consisting of a substantially flat portion (7), one flat side (9) of which is arranged on the circuit board, and of pressure pins (1) moulded into the flat portion (7) and projecting from the other flat side thereof, which pressure pins (1) are provided in each case on their non-projecting side with a contact surface (8) directed towards the circuit board and may be displaced relative to the flat portion (7) of the contact mat against a resilient restoring force between a rest position and a contact position electrically connecting the adjacent conductor points of the circuit board,
**characterised in that**
the space (10) between the contact surface (8) of a pressure pin (1) and the circuit board is connected to the side of the contact mat remote from the circuit board via a ventilation channel (2).

2. A device according to claim 1, **characterised in that** the ventilation channel (2) is in each case constructed in the pressure pin (1).

3. A device according to claim 2, **characterised in that** the ventilation channel takes the form of a central recess (2).

4. A device according to claim 2 or claim 3, **characterised in that** the ventilation channel (2) opens at the top (3) of the pressure pin (1) directed away from the circuit board.

5. A device according to one of the preceding claims, **characterised in that** the pressure pins (1) are provided at the top (3) with a projecting spring member (4), which serves to support an actuating device (11) for the pressure pin.

6. A device according to claim 5, **characterised in that** the spring member (4) is formed on the pressure pin (1) without undercut.

7. A device according to claim 5 or claim 6, **characterised in that** the spring member takes the form of spring shackles (4), which form between them the mouth opening (5) for the ventilation channel (2).

8. A device according to one of the preceding claims, **characterised in that** the pressure pins (1) are provided at the top (3) with a central elevated portion (4) protruding beyond the top (3).

9. A device according to claim 8, **characterised in that** the top (3) of the pressure pins (1) is cupola-shaped or undulating.

10. A device according to claim 8, **characterised in that** the top of the pressure pins (1) slopes in the manner of a roof.

11. A device according to one of the preceding claims, **characterised in that** pairs of the pressure pins (1) are provided, which may be selectively actuated by means of a rocker-type member (11), and in that the pressure pins (1) of such a pair are cross-sectionally substantially oval, the longitudinal axis I of the oval extending in each case in the direction of the line connecting the pressure pins (1) of any one pair.

12. A device according to one of the preceding claims, **characterised in that** the contact mat consists substantially of silicone.

## Revendications

1. Dispositif pour l'établissement d'une connexion électrique entre des points conducteurs voisins d'une plaque de circuit avec une nappe de contact comprenant une partie (7) essentiellement plane dont un côté plan (9) est prévu sur la plaque de circuit et des dômes de pression (1), formés dans la partie plane (7), venant en saillie par rapport à l'autre face et ayant sur leur face non en saillie, des surfaces de contact (8) tournées vers la plaque de circuit et qui peuvent coulisser par rapport à la partie plane (7) de la nappe de contact, contre une force de rappel élastique entre une position de repos et une position de contact reliant électriquement les points conducteurs voisins de la plaque de circuit,
**caractérisé en ce que**
l'espace (10) entre la surface de contact (8) d'un dôme de pression (1) et la plaque de circuit est relié par un canal de ventilation (2) au côté de la nappe de contact à l'opposé de la plaque de circuit.

2. Dispositif selon la revendication 1,
**caractérisé en ce que**
le canal de ventilation (2) est réalisé chaque fois dans le dôme de pression (1).

3. Dispositif selon la revendication 2,
**caractérisé en ce que**
le canal de ventilation est réalisé sous la forme d'une cavité centrale (2).

4. Dispositif selon les revendications 2 ou 3,
**caractérisé en ce que**
le canal de ventilation (2) débouche dans le côté supérieur (3) du dôme de pression (1) à l'opposé de la plaque de circuit.

5. Dispositif selon l'une des revendications précédentes,
**caractérisé en ce que**
les dômes de pression (1) comportent, sur leur face supérieure (3), un élément élastique (4) venant en saillie, servant à l'appui d'un dispositif d'actionnement (11) du dôme de pression.

6. Dispositif selon la revendication 5,
**caractérisé en ce que**
l'élément de ressort (4) est formé sur le dôme de pression (1) sans contre-dépouille.

7. Dispositif selon l'une quelconque des revendications 5 ou 6,
**caractérisé en ce que**
l'élément de ressort est constitué par des pattes élastiques (4) laissant entre elles l'orifice de sortie (5) du canal de ventilation (2).

8. Dispositif selon l'une des revendications précédentes,
**caractérisé en ce que**
les dômes de pression (1) sont munis sur leur face supérieure (3) d'un bossage central (4) dépassant de la face supérieure (3).

9. Dispositif selon la revendication 8,
**caractérisé en ce que**
la face supérieure (3) du dôme de pression (1) a une forme ondulée ou une forme de coupole.

10. Dispositif selon la revendication 8,
**caractérisé en ce que**
la face supérieure du dôme de pression (1) est inclinée en forme de dièdre.

11. Dispositif selon l'une quelconque des revendications précédentes,
**caractérisé par**
des paires de dômes de pression (1) qui sont actionnées alternativement par l'intermédiaire d'un élément (11) en forme de bascule et les dômes de pression (1) d'une telle paire sont en coupe de forme essentiellement ovale, l'axe longitudinal (I) de la forme ovale étant dirigé respectivement dans la direction de la ligne de liaison des dômes de pression de chaque paire.

12. Dispositif selon l'une quelconque des revendications précédentes,
**caractérisé en ce que**
la nappe de contact est essentiellement en silicone.
